# EUROPÄISCHE PATENTSCHRIFT

(11) **EP 2 077 347 B1**
(45) Veröffentlichungstag und Bekanntmachung des Hinweises auf die Patenterteilung: **14.05.2014**
(21) Anmeldenummer: 09000007.6
(22) Anmeldetag: 02.01.2009
(51) Int. Cl.: D01G 15/40, D01G 23/00

(54) **Einzugsmulde an einer faserverarbeitenden Textilmaschine**
Feeding guide in a fibre-processing textile machine
Auge d'alimentation d'une machine textile traitant des fibres

(30) Priorität: 03.01.2008 DE 102008003099
(43) Veröffentlichungstag der Anmeldung: 08.07.2009
(73) Patentinhaber: Hergeth, Hubert A., 6300 Zug (CH)
(72) Erfinder: Hergeth, Hubert A., 6300 Zug (CH)
(74) Vertreter: Simons, Johannes

(56) Entgegenhaltungen:
- EP-A- 0 926 274
- DE-A1- 4 421 377
- DE-B3- 10 336 477
- GB-A- 2 151 668
- US-A- 5 333 358

## Beschreibung

Die Erfindung betrifft eine Vorrichtung zum Speisen von Fasern zu einer Öffnungswalze nach dem Oberbegriff von Anspruch 1.

Bei einer erfindungsgemäßen Vorrichtung werden die Fasern zwischen einer Einzugswalze 1 und einer Mulde 2 geführt und von einer Öffnungswalze 5 erfasst. Die von der Öffnungswalze erfassten Fasern werden entweder an eine zweite Walze übergeben oder von einem Luftstrom 9, der sich vor einem Abstreifmesser 8 staut, von der Öffnungswalze wegtransportiert. Die Zähne der Einzugsmulde 6 können vorwärts gerichteten, rückwärts gerichteten oder neutralen Brustwinkel aufweisen. Die Zähne der Öffnungswalze 7 sind neutral oder vorwärts gekrümmt oder als Stifte ausgeführt.

Insbesondere bei großen Arbeitsbreiten, z. B. 4 m, ist es schwierig, Mulden mit hoher Durchbiegeresistenz zu fertigen. Biegen sich die Mulden durch, gelangen Batzen ungeöffnet zur Öffnungswalze. Bei der Konstruktion von Einzugsmulden wurde bisher immer nur der Bereich der Einzugswalze beachtet. Die leicht gebauten Abdeckmulden für die Öffnungswalze wurden separat konstruiert und nicht im Zusammenhang mit der Einzugsmulde gesehen.

Ein weiteres Problem ist die mechanische Ausführung der Mulde, die nach Möglichkeit weit in den Zwickel zwischen Einzugswalze und Öffnungswalze hineinragen soll. Textiltechnisch ist es sinnvoll, die Fasern bis weit in den Zwickel zu führen. Hierdurch werden Verwirbelungen verhindert und eine gleichmäßigere Auflösung erzielt.

Da die Mulden für große Arbeitsbreiten wegen des Aufbiegeproblems starkwandig ausgeführt werden müssen, kann die Mulde nicht wie gewünscht bis weit in den Zwickel hineinragen.

In der DE 4421377 wird eine Einzugsvorrichtung gezeigt, bei der Fühlbleche weiter als die Einzugsmulde in den Zwickel hineinragen, um die Materialdicke zu messen. Diese Fühlbleche sind relativ zur Mulde und relativ zum Maschinengestell permanent beweglich gelagert, um die Fasermaterialdicke messen zu können.

Die DE 19855571 zeigt eine Einzugsmulde, die aus mehreren Einzelmulden besteht, die gegenüber dem Gestell dadurch flexibel gelagert sind, dass die Mulde gleichzeitig als Scharnier ausgeführt ist.

Zudem ist aus der DE 103 36 477 B3 eine Florführungsmulde bekannt, die aus einem schlanken Kasten besteht, von dem wenigstens eine seiner längslaufenden Wände eine im Querschnitt gesehen gekrümmte Oberfläche hat. In dem Kasten ist ein in Längsrichtung des Kastens ausgerichteter Stab angeordnet, auf dem mindestens eine Verstrebung verschiebbar angeordnet ist. Durch entsprechende Verschiebung der Verstrebung kann der Kasten so ausgesteift werden, dass eine Durchbiegung durch Eigengewicht kompensiert wird.

Des Weiteren ist aus der GB 2 151 668 A ein Gehäuse bekannt, das sich in den Einzug zwischen einer Tambour- und einer Abnehmerwalze erstreckt.

Die Erfindung möchte die Steifigkeit der Mulde verbessern und eine bessere Führung der Fasern bis weit in den Zwickel bewirken.

Erfindungsgemäß wird dies durch eine gemäß Anspruch 1 ausgebildete Vorrichtung erreicht.

Bei einer erfindungsgemäßen Vorrichtung ist die Mulde mit einem Teil 4 der Mulde der zusammenwirkenden Öffnungswalze im Betriebszustand fest verbunden Zwischen den beiden Muldenteilen wird mindestens ein plattenförmiges Element 3 eingespannt. Dadurch, dass die Mulde der Öffnungswalze und die Mulde der Einzugswalze eine Einheit bilden, ist die Durchbiegung der Einzugsmulde bedeutend geringer. Die Abdeckmulde der Öffnungswalze wird massiver ausgeführt.

Es genügt auch, nur einen Teil der Abdeckmulde der Öffnungswalze stärker auszuführen und einen zweiten als leichte Abdeckmulde auszuführen.

Um die Fasern im Zwickel besser zu führen und Verwirbelungen zu meiden, wird vorteilhaft ein Federstahlblech 3, ein Kunststoff- oder Kompositematerial als Verlängerung der Mulden in den Zwickel zwischen den Muldenteilen befestigt.

Wird zum Beispiel ein Federstahlblech zwischen den beiden Mulden geklemmt, kann leicht durch Verschieben des Bleches die Tiefe, in die das Blech in den Zwickel hineinreicht, verstellt werden.

Das Blech oder das Kunststoffteil kann aus mehreren Lagen bestehen oder auch in der Arbeitsbreite unterteilt sein. Es ist aber immer starr mit der Mulde verbunden. Aufgrund dieser neuen Muldenkonstruktion kann die Steifheit der Einzugsmulde extrem gesteigert werden und so größere Arbeitsbreiten realisiert werden, ohne Batzen zu reißen. Mit dem starr befestigten Führungsblech werden Verwirbelungen am Öffnungspunkt vermieden und so ein besseres Fließbild erreicht.

## Patentansprüche

1. Vorrichtung am Einzug einer Textilmaschine, mit einer Einzugswalze (1) zum Einziehen von Fasern, mit mindestens einer der Einzugswalze (1) zugeordneten Einzugsmulde (2) zum Verdichten der Fasern und mit einer Öffnungswalze (5) zum Auflösen der in der Einzugsmulde (2) verdichteten Fasern, **dadurch gekennzeichnet,**
- **dass** ein Teil der Einzugsmulde (2) der Einzugswalze (1) und mindestens ein Teil einer separaten Abdeckmulde (4) der mit der Einzugswalze (1) zusammenarbeitenden Öffnungswalze (5) im Betriebszustand starr verbunden sind und
- **dass** zwischen einem Teil der Einzugsmulde (2) und einem Teil der Abdeckmulde (4) der zusammenwirkenden Öffnungswalze (5) mindestens ein plattenförmiges Element (3) fixiert ist, das in den Zwickel zwischen der Einzugs- (1) und der Öffnungswalze (5) ragt.

2. Vorrichtung nach Anspruch 1) **dadurch gekennzeichnet, dass** das plattenförmige Element (3) zwischen Einzugsmulde (2) und Abdeckmulde (4) geklemmt ist.

3. Vorrichtung nach einem der voranstehenden Ansprüche, **dadurch gekennzeichnet, dass** das plattenförmige Element (3) flexibel ist und aus mindestens einem Federstahlblech, mindestens einem Kunststoff oder mindestens einer faserverstärkten Kunststoffplatte besteht.

4. Vorrichtung nach einem der Ansprüche 1 oder 2, **dadurch gekennzeichnet, dass** die Tiefe, über die das plattenförmige Element (3) in den Zwickel reicht, einstellbar ist.

5. Vorrichtung nach Anspruch 1, **dadurch gekennzeichnet, dass** die Einzugsmulde (2) und die Einzugswalze (1) relativ zueinander beweglich sind.

6. Vorrichtung nach Anspruch 4, **dadurch gekennzeichnet, dass** das flexible Element in mehrere Teilstücke aufgeteilt ist.

7. Vorrichtung nach Anspruch 2 und einem der Ansprüche 4 oder 6, **dadurch gekennzeichnet, dass** das flexible Element (3) Einschnitte oder Unterbrechungen im Bereich außerhalb der Klemmung aufweist.

8. Vorrichtung nach Anspruch 2 und einem der Ansprüche 4, 6 oder 7, **dadurch gekennzeichnet, dass** die Klemmung durch Anziehen von Verbindungsschrauben oder hydraulisch erfolgt.

9. Vorrichtung nach Anspruch 2 und einem der Ansprüche 4, 6 oder 7, **dadurch gekennzeichnet, dass** die Klemmung durch Keile, die die Mulden zusammenziehen, erfolgt.

10. Vorrichtung nach einem der voranstehenden Ansprüche, **dadurch gekennzeichnet, dass** die Verbindung der Einzugsmulde (2) mit der Abdeckmulde (4) durch Excenter erfolgt.

## Claims

1. Device at the draw-in of a textile machine, comprising a draw-in roller (1) for drawing in fibres, at least one draw-in tray (2), associated with the draw-in roller (1), for compacting the fibres and an opening roller (5) for loosening the fibres compacted in the draw-in tray (2), **characterised in that**
- part of the draw-in tray (2) of the draw-in roller (1) and at least part of a separate cover tray (4) of the opening roller (5) cooperating with the draw-in roller (1) are rigidly connected in the operating state, and
- fixed between a part of the draw-in tray (2) and a part of the cover tray (4) of the cooperating opening roller (5) is at least one plate-shaped element (3) which projects into the nip between the draw-in roller (1) and the opening roller (5).

2. Device according to claim 1, **characterised in that** the plate-shaped element (3) is clamped between draw-in tray (2) and cover tray (4).

3. Device according to either one of the preceding claims, **characterised in that** the plate-shaped element (3) is flexible and consists of at least one spring steel sheet, at least one plastics material or at least one fibre-reinforced plastics material plate.

4. Device according to either one of claims 1 or 2, **characterised in that** the depth by which the plate-shaped element (3) extends into the nip is adjustable.

5. Device according to claim 1, **characterised in that** the draw-in tray (2) and the draw-in roller (1) are movable relative to one another.

6. Device according to claim 4, **characterised in that** the flexible element is divided into a plurality of segments.

7. Device according to claim 2 and to either one of claims 4 or 6, **characterised in that** the flexible element (3) has incisions or interruptions in the region outside the clamping.

8. Device according to claim 2 and to any one of claims 4, 6 or 7, **characterised in that** clamping takes place by tightening connecting screws or hydraulically.

9. Device according to claim 2 and to any one of claims 4, 6 or 7, **characterised in that** clamping takes place by wedges which draw the trays together.

10. Device according to any one of the preceding claims, **characterised in that** the draw-in tray (2) is connected to the cover tray (4) by eccentrics.

## Revendications

1. Dispositif d'alimentation d'une machine textile qui est doté d'un cylindre d'alimentation (1) pour l'alimentation en fibres, d'au moins une auge d'alimentation (2) associée au cylindre d'alimentation (1) pour densifier des fibres et d'un cylindre d'ouverture (5) pour ouvrir les fibres densifiées dans l'auge d'alimentation (2),
**caractérisé en ce que**
- une partie de l'auge d'alimentation (2) du cylindre d'alimentation (1) et au moins une auge de recouvrement séparée (4), pour le cylindre d'ouverture (5) coopérant avec le cylindre d'alimentation (1), sont reliées fixement en état de fonctionnement, et
- entre une partie de l'auge d'alimentation (2) et une partie de l'auge de recouvrement (4) du cylindre d'ouverture (5) en coopération, est fixé au moins un élément en forme de plaque (3), qui fait saillie dans le gousset formé entre le cylindre d'alimentation (1) et le cylindre d'ouverture (5).

2. Dispositif selon la revendication 1,
**caractérisé en ce que** l'élément en forme de plaque (3) est serré entre l'auge d'alimentation (2) et l'auge de recouvrement (4).

3. Dispositif selon l'une des revendications précédentes,
**caractérisé en ce que** l'élément en forme de plaque (3) est flexible et consiste en au moins une tôle d'acier à ressort, au moins une matière synthétique ou au moins une plaque en matière synthétique renforcée par des fibres.

4. Dispositif selon revendication 1 ou 2,
**caractérisé en ce qu**e la profondeur de pénétration de l'élément en forme de plaque (3) dans le gousset est réglable.

5. Dispositif selon la revendication 1,
**caractérisé en ce que** l'auge d'alimentation (2) et le cylindre d'alimentation (1) peuvent être déplacés l'un par rapport à l'autre.

6. Dispositif selon la revendication 4,
**caractérisé en ce que** l'élément flexible est divisé en plusieurs parties.

7. Dispositif selon la revendication 2 et l'une des revendications 4 ou 6, **caractérisé en ce que** l'élément flexible (3) présente des entailles ou des interruptions dans la région située en dehors du serrage.

8. Dispositif selon la revendication 2 et l'une des revendications 4, 6 ou 7,
**caractérisé en ce que** le blocage est effectué par serrage de vis de liaison ou hydrauliquement.

9. Dispositif selon la revendication 2 et l'une des revendications 4, 6 ou 7,
**caractérisé en ce que** le blocage est effectué par des coins qui rassemblent les auges.

10. Dispositif selon l'une des revendications précédentes, **caractérisé en ce que** la liaison entre l'auge d'alimentation (2) et l'auge de recouvrement (4) est effectuée par excentrique.
